# EUROPÄISCHE PATENTSCHRIFT

(11) **EP 2 161 523 B1**
(45) Veröffentlichungstag und Bekanntmachung des Hinweises auf die Patenterteilung: **23.01.2019**
(21) Anmeldenummer: 09011554.4
(22) Anmeldetag: 09.09.2009
(51) Int. Cl.: F26B 21/06, F26B 21/10, F26B 21/00

(54) **Trocknungskabine**
Drying cabin
Cabine de séchage

(30) Priorität: 09.09.2008 DE 202008017366 U
(43) Veröffentlichungstag der Anmeldung: 10.03.2010
(73) Patentinhaber: Wolf Anlagen-Technik GmbH & Co. KG, 85290 Geisenfeld (DE)
(72) Erfinder: Weber, Sebastian, 85290 Geisenfeld (DE)
(74) Vertreter: Meyer, Thorsten

(56) Entgegenhaltungen:
- EP-A2- 1 762 802
- DE-A1- 10 045 608
- DE-U1-202004 014 233
- US-A1- 2007 235 437

## Beschreibung

Die Erfindung betrifft ein System zur Steuerung der Kabineninnentemperatur in einer Trocknungs- und/oder Lackier-Kabine mit einer Gebläse und Heizvorrichtung zum Einblasen erwärmter Luft in die Kabine zur Erwärmung und/oder Trocknung eines darin befindlichen Objekts.

In den derzeitigen Lackier- und Trockenanlagen wird die Kabineneinblastemperatur ermittelt und geregelt. Der Temperaturfühler befindet sich dabei in unmittelbarer Nähe der Filterdecke bzw. im Zuluftkanal für die aufgewärmte Luft selbst. Die gewünschte Objekttemperatur der Teile wird basierend auf Erfahrungen und zeitintensiven Vergleichsmessungen annähernd als Kabineneinblastemperatur vorgegeben. Dabei sind enorme Abweichungen möglich. Unter Umständen kann es dabei durch lokale Überhitzung zu erheblichen Beeinträchtigungen der Qualität der zu trocknenden Teile kommen. Des Weiteren sind aufgrund der hypothetischen Vorgaben unnötige Energieverschwendungen nicht ausgeschlossen.

In herkömmlichen Kombikabinen (kombinierte Lackier- und Trockenanlagen) wird der Trockenprozess durch Umschalten der Anlage in den Umluftbetrieb und gleichzeitiges Hochheizen eingeleitet. In Der Kabine stellt sich nach einer bestimmten Aufheizzeit die Umlufttemperatur ein. Nachdem das zu trocknende Objekt eine bestimmte Zeit in diesem Betriebszustand getrocknet wurde, wird die Anlage entweder automatisch oder von Hand wieder in den Lackierzustand, d.h., auf den reinen Frisch- und Fortluftbetrieb umgeschaltet. Der Betreiber erhält weder eine Information über die Objekttemperatur des Werkstückes noch über die Haltezeit (Trockenzeit bei Objekttemperatur) . Die Einhaltung der Trockenzeit bei Objekttemperatur ist aber gerade das Kriterium, das die Lackhersteller für eine vollständige Trocknung und Aushärtung des Lackfilms vorschreiben.

Aus der DE 100 45 608 A1 ist eine Vorrichtung zum trocknen einer lackierten KFZ-Karosserie bekannt, bei der Aufnahmeeinheiten den Beaufschlagungszustand einer Karosserie mit Wärme erfassen können sollen. Schwierig hierbei ist, den wirklich wichtigen Bereich zu erfassen.

Aufgabe der Erfindung ist es eine verbesserte Trocknungs- und/oder Lackier-Kabine zur Verfügung zu stellen, bei der die Erwärmung und/oder Trocknung eines darin befindlichen Objekts effizienter erfolgt.

Diese Aufgabe wird durch ein System zur Steuerung der Kabineninnentemperatur nach den Merkmalen des Anspruchs 1 gelöst.

Erfindungsgemäß ist ein Trocknungskabine für Reparaturlackierung von Fahrzeugen und Fahrzeugteilen, insbesondere zum Trocknen in Verbindung mit Wasserlack, vorgeschlagen, mit einem geschlossenen Kabinengehäuse, einer Filterdecke, durch die hindurch Luft über den Deckenquerschnitt verteilt gegen das Fahrzeug gerichtet und am Kabinenboden abgesaugt wird, mit einer Gebläse und Heizvorrichtung zum Einblasen erwärmter Luft in die Kabine zur Erwärmung und/oder Trocknung eines darin befindlichen Objekts, wobei neben der Filterdecke Ausblasdüsen angeordnet insbesondere zur Erzeugung von Turbolenzen in der Luftströmung sind, durch die erwärmte Zuluft schräg nach unten und gegen das Fahrzeug gerichtet wird, wobei ein berührungslos arbeitender Temperatur-Sensor in oder an der Trocknungs- und/oder Lackier-Kabine vorgesehen ist, welcher die Temperatur kontaktlos an der Oberfläche des zu erwärmenden und/oder zu trocknenden Objekts sensiert, und dass eine Steuer- und Regelungsvorrichtung vorgesehen ist, welche die Signale des Temperatur-Sensors auswertet und die Gebläse und Heizvorrichtung in Abhängigkeit der sensierten Oberflächentemperatur des zu erwärmenden und/oder zu trocknenden Objekts zur Erreichung eines vorbestimmten Oberflächen-Temperatur-Wertes des Objekts steuert, wobei die Luftströmung durch die Ausblasdüsen in Abhängigkeit der sensierten Oberflächentemperatur durch die Steuer- und Regelungsvorrichtung gesteuert ist, wobei der Temperatur-Sensor (4) beweglich (5) einstellbar ausgestaltet ist und als Ausrichthilfe eine Licht- oder Laserstrahl aussendende Zielvorrichtung (6) dem Temperatur-Sensor (4) zugeordnet ist, die so mit dem Temperatur-Sensor gekoppelt ist, dass der Licht- oder Laserstrahl im wesentlichen mittig in den durch den geringen Öffnungswinkel definierten Sensormessbereich (7) strahlt.

Ein Vorteil der Temperaturregelung über die unmittelbar am Objekt gemessene Temperatur liegt darin, dass die tatsächliche Objekttemperatur erfasst, angezeigt und geregelt werden kann. Dadurch stellt sich eine höhere Qualität der Lacktrocknung ein. Des Weiteren ist durch die optimale Anpassung der Einblastemperatur an die (von dem Lackhersteller gewünschte) Objekttemperatur und deren Ausregelung eine Energieeinsparung ermöglicht.

Neben der nun ermöglichten Prozesssicherheit durch die automatisierte Regelung der Objekttemperatur wird durch die Kombination mit dem Ausblasdüsen, auch Multi-Air System genannt, eine deutliche Zeit- und Energieeinsparung des Trockenprozesses erreicht, wobei nach Erreichen der Objekttemperatur die Heizleistung und die Luftleistung reduziert wird.

Das System kann von Vorteil weiterhin mit einer Zeitsteuerung und Anzeige ausgestattet sein, die den Betreiber über die wesentlichen Parameter Objekttemperatur, Umlufttemperatur, verbleibende Trockenzeit informiert.

Die einzelnen Phasen des Trockenprozesses können zusätzlich über eine an der Anlage vorgesehene Betriebsartenlampe signalisiert werden.

Eine vorteilhafte Weiterbildung der Erfindung sieht vor, dass der Temperatur-Sensor einen geringen Öffnungswinkel für die zu empfangende Wärmestrahlung aufweist und entsprechend auf einen kleinen Oberflächenteilbereich des zu trocknenden Objekts ausrichtbar ist.

Von Vorteil ist der Temperatur-Sensor an einem Haltearm im Innern des Kabine einstellbar auf das Objekt angelenkt ist.

Für den Temperatur-Sensor und/oder die Ausrichthilfe ist nach einer weiteren Ausgestaltung vorgesehen, dass eine Richtungseinstellvorrichtung diesen zugeordnet ist, welche insbesondere vermittels einer Fernsteuerung motorisch einstellbar ist.

Von Vorteil ist der Temperatur-Sensor durch einen Infrarotsensor oder durch ein Pyrometer ausgebildet.

Nach einer weiteren vorteilhaften Ausgestaltung der Erfindung ist vorgesehen, dass in oder an der Kabine mehrere insbesondere verschiedenen Seiten des zu erwärmenden und/oder zu trocknenden Objekts zugeordnete Temperatur-Sensoren vorgesehen sind.

Weitere vorteilhafte Ausgestaltungen ergeben sich aus den weiteren Unteransprüchen oder deren mögliche Unterkombinationen.

Nachfolgend wird die Erfindung anhand der Zeichnungen weiter erläutert. Im Einzelnen zeigt die schematische Darstellung in:
- Fig. 1: eine schematische Darstellung eines erfindungsgemäßen System zur Steuerung der Kabineninnentemperatur,
- Fig. 2: eine Aufsicht auf die Kabine aus Fig. 1,
- Fig. 3: eine Seitenansicht einer Variante der Erfindung, bei der dem Temperatur-Sensor eine Zielvorrichtung zugeordnet ist und beide zusammen verschwenkbar ausgestaltet sind, und
- Fig. 4: ein schematisches beispielhaftes Diagramm des Temperaturverlaufs T über der Zeit t einer Trocknungskabine mit einem erfindungsgemäßen System zur Steuerung der Kabineninnentemperatur.

Die in den Figuren gleichen Bezugsziffern bezeichnen gleiche oder gleich wirkende Elemente.

In Fig. 1 ist eine erfindungsgemäße Trocknungskabine 1 mit Steuerung der Kabineninnentemperatur mit einer Gebläse und Heizvorrichtung 2 zum Einblasen erwärmter Luft in die Kabine zur Erwärmung und/oder Trocknung eines darin befindlichen Objekts 3 gezeigt.

Die Luft wird durch eine Heizvorrichtung 11 erwärmt und mittels Gebläse 10 durch die Zuluftkanäle über die Filterdecke 21 und die aufschaltbaren Ausblasdüsen 22 in das Innere der Kabine geblasen.

In der Kabine 1 ist ein berührungslos arbeitender Temperatur-Sensor, im Beispiel durch einen Infrarotsensor ausgebildet, vorgesehen, der die Temperatur kontaktlos an der Oberfläche des zu trocknenden Objekts 3, im Beispiel in frisch lackiertes Auto, sensiert.

Vermittels einer Steuer- und Regelungsvorrichtung werden die Signale des Temperatur-Sensors 4 auswertet und an Gebläse 10 und eine Heizvorrichtung 11 in Abhängigkeit der sensierten Oberflächentemperatur zur Erreichung eines vorbestimmten Oberflächen-Temperatur-Wertes des Objekts gesteuert.

Im gezeigten Beispiel ist dabei zur Ausrichtung des Sensors auf das Objekt ein Haltearm 8 im Innern des Kabine 1 einstellbar auf das Objekt 3 angelenkt. So kann ein für den Sensor optimaler Abstand eingestellt werden.

In Fig. 2 ist eine Aufsicht auf die Trocknungskabine 1 aus Fig. 1 gezeigt, die mit großen Toren 9 ausgestattet ist.

In Fig. 3 ist eine Variante des erfindungsgemäßen Systems gezeigt, bei der der Temperatur-Sensor 4 verschwenkbar nahe der Kabinendecke angelenkt ist und einen geringen Öffnungswinkel 41 für die zu empfangende Wärmestrahlung von der Objektoberfläche aufweist und entsprechend auf einen kleinen Oberflächenteilbereich des zu trocknenden Objekts 3 ausrichtbar ist.

Der Temperatur-Sensor 4 ist hierzu beweglich (siehe Pfeil 5) einstellbar ausgestaltet und als Ausrichthilfe für den Messbereich ist im Beispiel eine einen Laserstrahl aussendende Zielvorrichtung 6 dem Temperatur-Sensor 4 zugeordnet. Diese ist mechanisch mit dem Temperatur-Sensor gekoppelt, sodass der Laserstrahl im Wesentlichen mittig in den durch den geringen Öffnungswinkel definierten Sensormessbereich 7 strahlt.

Die Einstellung erfolgt dabei über eine Verschwenkvorrichtung 12 welche vermittels einer Fernsteuerung durch das Personal motorisch einstellbar ist.

Der Visierlaser 6 wird durch das Öffnen des Kabinentores 9 (siehe Fig. 2), oder nach Betätigung eines Tasters aktiviert und schaltet sich beim Schließen des Tores oder nach einer vorgewählten Zeit von selbst wieder ab. Der Infrarotsensor 4 misst ständig die tatsächliche Objekttemperatur des zu trocknenden Teiles 3 und leitet ein entsprechendes Signal an die Steuerung des Gebläses 10 und der Heizvorrichtung 11 der Kabine weiter. Anhand des Verhältnisses zur gewünschten und tatsächlichen Objekttemperatur wird die Kabineneinblastemperatur gesteuert. Mit zunehmender Objekttemperatur wird beispielsweise die Kabineneinblastemperatur reduziert und der erforderlichen Objekttemperatur angepasst.

Die Einstellung der Sollwerte erfolgt beispielsweise über ein Touch Panel der Anlage. Dabei besteht die Möglichkeit Trockenprogramme für die Trocknung der Lacke aufzurufen. Der Ablauf der Trocknung kann dabei automatisch mit Signalisierung des Endes des Trockenprozess erfolgen. Die Begrenzung der Kabineneinblastemperatur (die mittels Temperaturfühler im Bereich der Deckenfilter gemessen wird) kann auch über das Touch Screen in einer Einzel-, oder Programmparametrierung ermöglicht sein.

Nachdem bisher nahezu "im Blindflug", also nach Erfahrungswerten getrocknet wurde, kann mit dem erfindungsgemäßen System die tatsächliche Objekttemperatur laufend ermittelt werden und so das Heizprogramm weitaus optimaler geregelt werden.

Ein schematisches beispielhaftes Diagramm des Temperaturverlaufs T über der Zeit t einer Trocknungskabine mit einem erfindungsgemäßen System zur Steuerung der Kabineninnentemperatur zur Verdeutlichung der erreichten Vorteile ist in Fig. 4 gezeigt. Die Temperatur 14 der eingeblasenen Luft wird nach Erreichen der gewünschten Objekttemperatur 13 sehr nahe an diese herangeführt. Dies zeigt sich in den immer kleiner werdenden Temperaturdifferenzen 17 und 18 am Anfang A gegen Ende B des stabilen Trocknungsvorgangs hin.

Im Vergleich hierzu zeigt die gestrichelte Linie 15 den Temperaturverlauf einer herkömmlichen Trocknungskabine. Durch das nun mögliche dynamische Herabsenken der Einblastemperatur wird keine unnötige Energie mehr verschwendet. Dies wird durch den Vergleich der bisherigen Heizkurve 15 mit der nun erreichen 14 deutlich. Automatisch regelt das System kurz herauf, wenn ein zweites Objekt das erste in die Kabine gebracht wird (siehe zwischen B und A' im Diagramm) und der gleiche Temperaturverlauf 16 des Objekts stellt sich ohne Neujustage schnell ein.

Das Trocknungsprogramm läuft vollautomatisch ab. Es muss lediglich die Ausrichtung des Temperatur-Sensors auf die Trocknungsfläche und eine Auswahl, soweit überhaupt erforderlich, der gewünschten Trocknungstemperatur eingestellt werden. Alles andere ist automatisch regelbar.

Sofern eine noch genauere Beobachtung der Objekttemperatur notwendig ist, oder wenn für verschiedene Seiten eines Objekts mehrere Werte erfasst werden sollen können in oder an der Kabine 1 mehrere Temperatur-Sensoren vorgesehen sein.

Ein Verfahren zum Betrieb der Trocknungskabine kann wie folgt ablaufen:
- Laserstrahl und damit den durch den Sensor überwachten Bereich auf das zu trocknende Bauteil ausrichten
- Trocknungsprogramm an der Steuerung auswählen (Objekttemperatur, Haltezeit, Luftmenge Düsensystem)
- Trocknungsprogramm, beispielsweise durch eine Bildschirm-Eingabe starten
- Die Anlage schaltet auf Umluftbetrieb um, ein Teil der Gesamtluft strömt jetzt aus den Düsen über der Beleuchtung, der Hauptanteil strömt über die Filterdecke. Durch die stärkere Umströmung (turbulente Luftführung) wird das Werkstück im Vergleich zur reinen Strömung über die Filterdecke wesentlich schneller (bis zu 50 % Zeiteinsparung) auf Objekttemperatur gebracht.
- Nach Erreichen der Objekttemperatur wird das Düsensystem abgeschaltet, die Temperatur wird auf ein Niveau nahe Objekttemperatur reduziert, die Ventilator-Umluftleistung wird ebenfalls reduziert. Alle wesentlichen Parameter wie verbleibende Haltezeit, Objekttemperatur werden am Display angezeigt.
- Eine Betriebsartenleuchte (oder -lampe) signalisiert die Betriebszustände wie Aufheizen auf Objekttemperatur - Haltezeit läuft - Trocknungsprozess abgelaufen

Es ist also nicht mehr wie bisher üblich das manuelle Umschalten der Anlage auf Trockenbetrieb, und das manuelle Zurückschalten der Anlage auf Lackierbetrieb oder das zeitgesteuerte automatische Umschalten auf Lackierbetrieb nach Ablauf der Trockenzeit notwendig.

### Bezugszeichenliste

- 1: Trocknungs- und/oder Lackier-Kabine
- 2: Gebläse und Heizvorrichtung
- 3: Objekt
- 4: Temperatur-Sensor
- 41: Öffnungswinkel
- 5: Pfeil
- 6: Zielvorrichtung
- 7: Sensormessbereich
- 8: Haltearm
- 9: Kabinentor
- 10: Gebläse
- 11: Heizvorrichtung
- 12: Verschwenkvorrichtung
- 13: Temperatur Objekt eins
- 14: Temperatur der Einblasluft
- 15: herkömmlicher Verlauf
- 16: Temperatur Objekt zwei
- 21: Filterdecke
- 22: Ausblasdüsen
- A: Anfang
- B: Ende

## Patentansprüche

1. Trocknungskabine für Reparaturlackierung von Fahrzeugen und Fahrzeugteilen, insbesondere zum Trocknen in Verbindung mit Wasserlack, mit einem geschlossenen Kabinengehäuse (1), einer Filterdecke (21), durch die hindurch Luft über den Deckenquerschnitt verteilt gegen das Fahrzeug gerichtet und am Kabinenboden abgesaugt wird, mit einer Gebläse und Heizvorrichtung (2) zum Einblasen erwärmter Luft in die Kabine zur Erwärmung und/oder Trocknung eines darin befindlichen Objekts (3), wobei neben der Filterdecke (21) Ausblasdüsen (22) angeordnet sind, durch die erwärmte Zuluft schräg nach unten und gegen das Objekt (3) gerichtet wird,
wobei ein berührungslos arbeitender Temperatur-Sensor (4) in oder an der Trocknungs- und/oder Lackier-Kabine (1) vorgesehen ist, welcher die Temperatur kontaktlos an der Oberfläche des zu erwärmenden und/oder zu trocknenden Objekts (3) sensiert, und dass eine Steuer- und Regelungsvorrichtung vorgesehen ist, welche die Signale des Temperatur-Sensors auswertet und die Gebläse und Heizvorrichtung (2) in Abhängigkeit der sensierten Oberflächentemperatur des zu erwärmenden und/oder zu trocknenden Objekts (3) zur Erreichung eines vorbestimmten Oberflächen-Temperatur-Wertes des Objekts steuert, wobei die Luftströmung durch die Ausblasdüsen in Abhängigkeit der sensierten Oberflächentemperatur durch die Steuer- und Regelungsvorrichtung gesteuert ist,
**dadurch gekennzeichnet, dass** der Temperatur-Sensor (4) beweglich (5) einstellbar ausgestaltet ist und als Ausrichthilfe eine Licht- oder Laserstrahl aussendende Zielvorrichtung (6) dem Temperatur-Sensor (4) zugeordnet ist, die so mit dem Temperatur-Sensor gekoppelt ist, dass der Licht- oder Laserstrahl im wesentlichen mittig in den durch den geringen Öffnungswinkel definierten Sensormessbereich (7) strahlt.

2. Trocknungskabine nach Anspruch 1,
**dadurch gekennzeichnet,**
**dass** die Ausblasdüsen nur aufgeschaltet sind bis die vorgewählte Oberflächentemperatur erreicht ist.

3. Trocknungskabine nach Anspruch 1 oder 2,
**dadurch gekennzeichnet,**
**dass** der Temperatur-Sensor (4) einen geringen Öffnungswinkel für die zu empfangende Wärmestrahlung aufweist und entsprechend auf einen kleinen Oberflächenteilbereich des zu trocknenden Objekts (3) ausrichtbar ist.

4. Trocknungskabine nach einem der Ansprüche 1 bis 3,
**dadurch gekennzeichnet,**
**dass** der Temperatur-Sensor (4) an einem Haltearm (8) im Innern des Kabine (1) einstellbar auf das Objekt (3) angelenkt ist.

5. Trocknungskabine nach einem der Ansprüche 1 bis 4,
**dadurch gekennzeichnet,**
**dass** eine Verschwenkvorrichtung (12) für den Temperatur-Sensor (4) und/oder die Ausrichthilfe (6) vorgesehen ist welche insbesondere vermittels einer Fernsteuerung motorisch einstellbar ist.

6. Trocknungskabine nach einem der Ansprüche 1 bis 5,
**dadurch gekennzeichnet,**
**dass** der Temperatur-Sensor (4) durch einen Infrarotsensor ausgebildet ist.

7. Trocknungskabine nach einem der Ansprüche 1 bis 6,
**dadurch gekennzeichnet,**
**dass** der Temperatur-Sensor (4) durch ein Pyrometer ausgebildet ist.

8. Trocknungskabine nach einem der Ansprüche 1 bis 7,
**dadurch gekennzeichnet,**
**dass** in oder an der Kabine (1) mehrere insbesondere verschiedenen Seiten des zu erwärmenden und/oder zu trocknenden Objekts zugeordnete Temperatur-Sensoren (4) vorgesehen sind.

9. Trocknungskabine nach einem der Ansprüche 1 bis 8,
**dadurch gekennzeichnet,**
**dass** eine Vielzahl von Ausblasdüsen (13) unmittelbar unterhalb und neben der Filterdecke (12) angeordnet sind und in gegenüberliegenden Reihen entlang der Seitenwände an der Decke linear angeordnet und gruppiert sind.

## Claims

1. A drying booth for refinishing vehicles and vehicle parts, in particular for drying in conjunction with water-based paint, with a closed booth housing (1), a filter ceiling (21), through which air is distributed over the ceiling cross-section, directed against the vehicle and sucked off at the booth floor, with a blower and heating device (2) for blowing heated air into the booth for heating and/or drying an object (3) located therein, wherein exhaust nozzles (22) are arranged next to the filter cieling (21), whereas the heated supply air is directed through said nozzles obliquely downwards and against the object (3),
wherein a non-contact temperature sensor (4) is provided in or on the drying and/or painting booth (1), which senses the temperature without contact on the surface of the object to be heated and/or dried (3) and that a control and regulating device is provided, which evaluates the signals of the temperature sensor and controls the blower and heating device (2) based on the detected surface temperature of the object to be heated and/or dried (3) to reach a predetermined surface temperature value of the object, wherein the air flow through the exhaust nozzles is controlled by the control device based on the detected surface temperature,
**characterised in that** the temperature sensor (4) is designed to be movable (5) adjustable and a light or laser beam emitting target device (6) is associated with the temperature sensor (4), for easy adjustment, which is coupled to the temperature sensor in such a way that the light or laser beam radiates substantially centrally into the sensor measuring range (7) defined by the small opening angle.

2. The drying booth according to claim 1, **characterised in that** the exhaust nozzles are only switched on until the preselected surface temperature is reached.

3. The drying booth according to claim 1 or 2, **characterised in that** the temperature sensor (4) has a small opening angle for the heat radiation to be received and can be aligned accordingly on a small surface portion of the object to be dried (3).

4. The drying booth according to one of the claims 1 to 3, **characterised in that** the temperature sensor (4) is articulated on a holding arm (8) in the interior of the booth (1) and can be adjusted on the object (3).

5. The drying booth according to one of the claims 1 to 4, **characterised in that** a pivoting device (12) is provided for the temperature sensor (4) and/or for easy adjustment (6), which is in particular motor-adjustable by means of a remote control.

6. The drying booth according to one of the claims 1 to 5, **characterised in that** the temperature sensor (4) is formed by an infrared sensor.

7. The drying booth according to one of the claims 1 to 6, **characterised in that** the temperature sensor (4) is formed by a pyrometer.

8. The drying booth according to one of the claims 1 to 7, **characterised in that** a plurality of, in particular, different sides of the temperature sensor (4) to be heated and/or to be dried are provided in or on the booth (1).

9. The drying booth according to one of the claims 1 to 8, **characterised in that** a multiplicity of outlet nozzles (13) are arranged directly below and next to the filter cover (12) and linearly arranged and grouped in opposite rows along the side walls on the ceiling.

## Revendications

1. Cabine de séchage pour la finition de véhicules et de pièces de véhicules, en particulier pour le séchage en combinaison avec de la peinture à base d'eau, avec un logement de cabine fermée (1), un couvercle de filtre (21), à travers lequel de l'air est réparti sur la section transversale de plafond, dirigée contre le véhicule et aspirée au sol de la cabine, avec une soufflante et un dispositif de chauffage (2) pour souffler de l'air chaud dans la cabine pour chauffer et/ou sécher un objet (3) situé dans celle-ci, dans lequel des buses d'échappement (22) sont agencées à côté du couvercle de filtre (21), tandis que l'alimentation d'air chaud est dirigée à travers lesdites buses obliquement vers le bas et contre l'objet (3),
dans lequel un capteur de température sans contact (4) est prévu dans ou sur la cabine de séchage et/ou de peinture (1), qui détecte la température sans contact sur la surface de l'objet à chauffer et/ou à sécher (3) et dans lequel un dispositif de commande et de régulation est prévu, qui évalue les signaux du capteur de température et commande le ventilateur et le dispositif de chauffage (2) en fonction de la température de surface détectée de l'objet à chauffer et/ou à sécher (3) pour atteindre une valeur de température de surface prédéterminée de l'objet, dans lequel l'écoulement d'air à travers les buses d'échappement est contrôlé par le dispositif de commande en fonction de la température de surface détectée,
**caractérisée en ce que** le capteur de température (4) est conçu pour être mobile (5) réglable et un dispositif cible (6) émettant un faisceau lumineux ou laser est associé au capteur de température (4), pour faciliter le réglage, qui est couplé au capteur de température de telle sorte que la lumière ou le faisceau laser irradie de manière sensiblement centrale dans la plage de mesure du capteur (7) définie par le petit angle d'ouverture.

2. Cabine de séchage selon la revendication 1, **caractérisée en ce que** les buses d'échappement ne sont allumées que lorsque la température de surface présélectionnée est atteinte.

3. Cabine de séchage selon les revendications 1 ou 2, **caractérisée en ce que** le capteur de température (4) présente un petit angle d'ouverture pour recevoir le rayonnement thermique et peut s'aligner en conséquence sur une petite partie de surface de l'objet à sécher (3).

4. Cabine de séchage selon l'une des revendications 1 à 3, **caractérisée en ce que** le capteur de température (4) est articulé sur un bras de retenue (8) à l'intérieur de la cabine (1) et peut être ajusté sur l'objet (3).

5. Cabine de séchage selon l'une des revendications 1 à 4, **caractérisée en ce qu'**un dispositif de pivotement (12) est prévu pour le capteur de température (4) et/ou pour faciliter le réglage (6), qui est notamment réglable par moteur au moyen d'une télécommande.

6. Cabine de séchage selon l'une des revendications 1 à 5, **caractérisée en ce que** le capteur de température (4) est formé par un capteur infrarouge.

7. Cabine de séchage selon l'une des revendications 1 à 6, **caractérisée en ce que** le capteur de température (4) est formé par un pyromètre.

8. Cabine de séchage selon l'une des revendications 1 à 7, **caractérisée en ce que** plusieurs parois du capteur de température (4) à chauffer et/ou à sécher sont prévues dans ou sur la cabine (1).

9. Cabine de séchage selon l'une des revendications 1 à 8, **caractérisée en ce qu'**une pluralité de buses de sortie (13) sont disposées directement au-dessous et à côté du couvercle de filtre (12), de façon linéaire et regroupés en rangées opposées le long des parois latérales du plafond.
